# EUROPÄISCHE PATENTSCHRIFT

(11) **EP 0 171 753 B1**
(45) Veröffentlichungstag und Bekanntmachung des Hinweises auf die Patenterteilung: **11.10.1989**
(21) Anmeldenummer: 85109952.3
(22) Anmeldetag: 07.08.1985
(51) Int. Cl.: B65B 25/14

(54) **Vorrichtung zum Verpacken von flächigen Gegenständen in einen Umschlag**
Device for packaging flat objects in an envelope
Dispositif pour emballer des objets plats dans une enveloppe

(30) Priorität: 13.08.1984 DE 3429784
(43) Veröffentlichungstag der Anmeldung: 19.02.1986
(73) Patentinhaber: Jos. Hunkeler AG Fabrik für graphische Maschinen, CH-4806 Wikon (CH)
(72) Erfinder: Vanbraekel, Alexandre, Mouscron (BE)
(74) Vertreter: Patentanwälte Schaad, Balass, Menzl & Partner AG

(56) Entgegenhaltungen:
- DE-B- 1 280 713
- DE-C- 540 611
- US-A- 2 699 331

## Beschreibung

Die vorliegende Erfindung betrifft eine Vorrichtung zum Verpacken mindestens eines flächigen Gegenstandes (im folgenden als Einlage bezeichnet) in einen aus einem gefalteten Bogen gebildeten Umschlag gemäss Oberbegriff des Anspruchs 1.

Bei schnellaufenden Falzmaschinen, die auch zum Falten von grossformatigen Bogen geeignet sind, wird angestrebt, die Falztasche bis nahe an den Förderspalt des Falzwalzenpaares heranzuführen, so dass das einlaufseitige Ende der Falztasche in die Nähe des Falzwalzenpaares zu liegen kommt (US-A-2 699 331). Dies deswegen, um eine möglichst ununterbrochene Führung der zu faltenden Bogen während des Einschiebens in die Falztasche und des anschliessenden Stauchens zu haben. Der Einlauf des Förderspaltes des Falzwalzenpaares wird dabei durch das einlaufseitige Ende der Falztasche abgedeckt, so dass der Zugang zu diesem Förderspalt versperrt ist.

Aus der DE-B-1 280 713 ist nun eine Vorrichtung der eingangs genannten Art bekannt, bei der die Zuführung der zu umwickelnden Einlagen zwischen dem die Bogen zur Falztasche fördernden Förderwalzenpaar und dem Einlauf der Falztasche stattfindet. Zu diesem Zweck ist die Falztasche im Vergleich zu den vorstehend beschriebenen bekannten Vorrichtungen zurückversetzt, d. h. der Falztascheneinlauf ist in einem gewissen Abstand vom Förderwalzenpaar angeordnet, so dass der Förderspalt zwischen den Falzwalzen freiliegt. Dieses Zurückversetzen der Falztasche führt zu einer grösseren Baulänge. Ausserdem sind in dem zwischen dem Walzenspalt des Förderwalzenpaares und dem Einlauf der Falztasche liegenden Bereich ihrer Bewegungsbahnen weder die zu faltenden Bogen noch die Einlagen geführt, was zur Folge haben kann, dass die zugeführten Bogen nicht richtig in die Falztasche und die Einlagen nicht richtig in die sich bildende Bogentasche einlaufen und somit beschädigt werden. Als Einlagen sind nur relativ steife Blätter möglich, die hinsichtlich der Bewegungsbahn auch ohne Führung ausreichend stabil laufen.

Diese Aufgabe wird erfindungsgemäss durch die Merkmale des kennzeichnenden Teiles des Anspruchs 1 gelöst.

Durch das Zuführen der zu verpackenden Einlagen in Richtung zum Walzenspalt des Förderwalzenpaares durch die Führungsanordnung im Einlaufbereich der Falztasche, also durch eine Art Kreuz-Führung ist es möglich, den Einlaufbereich der Falztasche nach wie vor nahe der Förderanordnung anzuordnen und so die Bogen zwischen Förderanordnung und Falztasche zu führen und zu leiten, damit sie einwandfrei in die Falztasche einlaufen können und auch die Einlagen so zu führen, dass auch weiche Einlagen ihren Platz sicher finden. Im weiteren ergibt sich der Vorteil einer platzsparenden Bauweise.

Bevorzugte Weiterausgestaltungen der erfindungsgemässen Vorrichtung bilden Gegenstand der Ansprüche 2 bis 4.

Im folgenden wird anhand der Zeichnung ein Ausführungsbeispiel des Erfindungsgegenstandes näher erläutert.

Die Figuren 1-5 zeigen rein schematisch und im Schnitt eine Stauch-Falzmaschine in aufeinanderfolgenden Stadien des Verpackens einer blattförmigen Einlage in einen durch Falzen gebildeten Umschlag.

Die in den Figuren 1-5 gezeigte Stauch-Falzmaschine weist drei Falzwalzen 1, 2, 3, die jeweils zu zweit ein gegenläufig in Pfeilrichtung angetriebenes Walzenpaar 1, 2 und 2, 3 bilden. Das obere Walzenpaar 2, 3 legt einen, oberhalb des Walzenpaares 1, 2 verlaufenden Weg für einen in die Falzmaschine einzuführenden Bogen 4 fest. Dieser Weg führt unterhalb der Führungslippe 5 eines Führungsorganes 6 und oberhalb eines Leitbleches 7 in eine Falztasche 8 mit verstellbarem Anschlag 9. Oberhalb des Walzenpaares 1, 2 und in Zuführrichtung des Blattes 4 gesehen hinter dem Walzenpaar 2, 3 ist eine Zuführung 11 für ein zu verpackendes Einlageblatt 12 angeordnet, die das Führungsorgan 6 für den Bogen 4 durchsetzt. Oberhalb der Zuführung 11 sind über Rollen 13, 14 geführte Förderbänder 15, 16 zum Zuführen der Einlageblätter 12 zur Zuführung 11 angeordnet.

Der zu faltende Bogen 4 wird von einer (nicht dargestellten) Transporteinrichtung den gegenläufig angetriebenen ersten Walzenpaar 2, 3 zugeführt, in dessen Walzenspalt eingezogen und unter der Führungslippe 5 hindurch und das Leitblech 7 (Fig. 1) in die Falztasche 8 bis zum Anschlag 9 geführt (Fig. 2). Der weiterhin durch das Walzenpaar 2, 3 vorgeschobene Bogen 4 wird im Einlaufbereich 21 des Walzenspaltes W des unten liegenden Walzenpaares 1, 2 eine Tasche 10 bildend gestaucht (Fig. 3) und unter Bildung eines Falzes oder Bruches 17 in den Walzenspalt W hineingetrieben (Fig.4).

Während des Stauchvorganges wird das Einlageblatt 12 durch die Zuführung 11 in die sich bildende Tasche 10 eingeführt. Hierfür werden die stillstehenden oder langsam laufenden Förderbänder 15, 16 kurzzeitig beschleunigt, so dass das Blatt 12 aus einer Wartestellung zwischen diesen Förderbändem 15, 16 mit relativer grosser Geschwindigkeit in die Tasche 10 befördert wird (Fig.5). Das Einlageblatt 4 mit der zwischen seinen beiden einander gegenüberliegenden Teilen 18, 19 liegenden Tasche 10 wird vom untem Falzwalzenpaar 1, 2 erfasst - wobei der Bruch 17 gebildet wird - und zu einer nachfolgenden Station befördert. Diese kann eine weitere nach dem beschriebenen Prinzip arbeitende Falzeinrichtung sein, in der der bereits einmal gefalzte Umschlag mit einem weiteren Falz versehen wird, wobei diese Falzung in der Art einer an sich bekannten Wickel- oder Zickzackfalzung erfolgen kann. Dabei kann in jede gebildete Tasche eine Einlage, z. B. ein Blatt oder dergleichen, eingelegt werden.

Der Einführ- oder Einschusswinkel des Einlageblattes 12 kann innerhalb eines breiten Bereiches liegen, wobei das Einlageblatt 12 vorzugsweise unter Ausnützung der Schwerkraft in die im Bogen 4 gebildete Tasche 10 eingeführt wird. Um das Einführen der sich im Einlaufbereich des Walzenspaltes W des untem Falzwalzenpaares 1, 2 bildenden Tasche 10 in den Walzenspalt W zu erleichtem, kann zum Beispiel die Walze 1 mit Saugöffnungen versehen sein, so dass der eine Teil 18 des gestauchten Bogens 4 bereits im Einlaufbereich 21 satt an dieser Walze 1 anliegt.

Es versteht sich, dass mehrere Einlageblätter und dergleichen gleichzeitig oder nacheinander in jede auf die beschriebene Weise im Bogen 4 gebildete Tasche 10 eingeführt werden können.

Die beschriebene Vorrichtung eignet sich ausser zum Verpacken von Massensendungen und Rundschreiben auch zum Verpacken personenbezogener Schreiben, wie zum Beispiel Bankauszügen, die in schnell laufenden Druckern gedruckt werden. In diesem Fall bietet die beschriebene automatische Verpakkung den Vorteil grösserer Diskretion.

## Patentansprüche

1. Vorrichtung zum Verpacken mindestens eines flächigen Gegenstandes (12) in einen aus einem gefalteten Bogen (4) gebildeten Umschlag, mit einer Förderanordnung (2, 3) zum Fördern jeweils eines Bogens (4) entlang einer ersten Bewegungsbahn durch eine Führungsanordnung (5-7) hindurch in eine Falztasche (8) und gegen einen Anschlag (9) unter Stauchen des Bogens (4), einem auf der einen Seite der genannten Bewegungsbahn angeordneten Förderwalzenpaar (1, 2) zum Erfassen des Bogens (4) im Stauchbereich und Bilden eines Falzes (17) und einer dem Förderwalzenpaar (1, 2) bezüglich der genannten Bewegungsbahn gegenüberliegenden Zuführung (11), die die zu verpackenden flächigen Gegenstände (12) in den Stauchbereich leitet, dadurch gekennzeichnet, dass die Zuführung (11) den dem Förderwalzenpaar (1, 2) bezüglich der ersten Bewegungsbahn gegenüberliegenden Teil (5, 6) der Führungsanordnung (5-7) durchsetzt.

2. Vorrichtung nach Anspruch 1, dadurch gekennzeichnet, dass sich die Führungsanordnung (5-7) bis an die Förderanordnung (2, 3) heran erstreckt.

3. Vorrichtung nach Anspruch 2 oder 3, dadurch gekennzeichnet, dass die Förderanordnung durch ein zweites Förderwalzenpaar (2, 3) gebildet ist, dessen eine Förderwalze (2) mit dem ersten Förderwalzenpaar (1, 2) gemeinsam ist.

4. Vorrichtung nach einem der Ansprüche 1-3, gekennzeichnet durch wenigstens eine weitere, dem ersten Förderwalzenpaar (1, 2) nachgeschaltete Falzanordnung zum Bilden eines zweiten Falzes im Bogen.

5. Vorrichtung nach Anspruch 4, dadurch gekennzeichnet, dass der weiteren Falzanordnung eine zweite Zuführung für zu verpackende Gegenstände zugeordnet ist, die einen Teil der entsprechenden Führungsanordnung dieser weiteren Falzanordnung durchsetzt.

## Claims

1. Apparatus for the packing of at least one sheet-like item (12) into an envelope formed from a folded sheet (4), with a conveying arrangement (2, 3) for the conveyance of in each case one sheet (4) along a first path of movement through a guiding arrangement (5-7) into a folding pocket (8) and against a stop (9), with compression of the sheet (4), a pair of conveyor rollers (1, 2), arranged on one side of the said path of movement, for grasping the sheet (4) in the compression area and forming a fold (17), and a feed (11), lying opposite the pair of conveyor rollers (1, 2) with respect to the said path of movement, which feed leads the sheet-like items (12) to be packed into the compression area, characterized in that the feed (11) passes through the part (5, 6) of the guiding arrangement (5-7) opposite the pair of conveyor rollers (1, 2) with respect to the first path of movement.

2. Apparatus according to Claim 1, characterized in that the guiding arrangement (5-7) extends up to the conveying arrangement (2, 3).

3. Apparatus according to Claim 2 or 3, characterized in that the conveying arrangement is formed by a second pair of conveyor rollers (2, 3), the one conveyor roller (2) of which is common to the first pair of conveyor rollers (1, 2).

4. Apparatus according to one of Claims 1-3, characterized by at least one further folding arrangement, downstream of the first pair of conveyor rollers (1, 2), for the forming of a second fold in the sheet.

5. Apparatus according to Claim 4, characterized in that the further folding arrangement is assigned a second feed for items to be packed, which feed passes through a part of the corresponding guiding arrangement of this further folding arrangement.

## Revendications

1. Dispositif pour emballer un objet plat (12) au moins dans une enveloppe, formée d'une feuille pliée (4), avec un système de transport (2, 3) pour acheminer une feuille (4) le long d'une première trajectoire, au travers d'un système de guidage (5-7), dans une poche (8) et contre une butée (9), avec un cintrage parallèle de la feuille (4), avec une paire de rouleaux transporteurs (1, 2), disposée sur un côté de la trajectoire précitée, pour intercepter la feuille (4) dans la zone de cintrage et former un pli (17), et avec une alimentation (11), qui se situe à l'opposé de la paire de rouleaux transporteurs (1, 2) par rapport à la trajectoire précitée, et qui dirige les objets plats (12) à emballer dans la zone de cintrage, caractérisé en ce que l'alimentation (11) traverse la partie (5, 6) du système de guidage (5-7), située à l'opposé de la paire de rouleaux transporteurs (1, 2) par rapport à la première trajectoire.

2. Dispositif suivant la revendication 1, caractérisé en ce que le système de guidage (5-7) s'étend jusqu'au système de transport (2, 3).

3. Dispositif suivant l'une des revendications 1 et 2, caractérisé en ce que le système de transport est formé par une seconde paire de rouleaux transporteurs (2, 3), dont un rouleau (2) est commun à la première paire (1, 2).

4. Dispositif suivant l'une quelconque des revendications 1 à 3, caractérisé par un autre système de pliage au moins, prévu en aval de la première paire de rouleaux transporteurs (1, 2) pour la formation d'un deuxième pli dans la feuille.

5. Dispositif suivant la revendication 4, caractérisé en ce qu'une deuxième alimentation pour les objets à emballer est affectée à l'autre système de pliage, cette alimentation traversant une partie du système de guidage correspondant de cet autre système de pliage.
